# EUROPÄISCHE PATENTSCHRIFT

(11) **EP 2 069 564 B1**
(45) Veröffentlichungstag und Bekanntmachung des Hinweises auf die Patenterteilung: **11.05.2016**
(21) Anmeldenummer: 07800666.5
(22) Anmeldetag: 27.09.2007
(51) Int. Cl.: D03C 13/00, D03C 5/00, D03C 1/00

(54) **FACHBILDEVORRICHTUNG FÜR EINE WEBMASCHINE, INSBESONDERE FÜR EINE BANDWEBMASCHINE**
SHEDDING APPARATUS FOR A WEAVING MACHINE, IN PARTICULAR FOR A RIBBON WEAVING MACHINE
DISPOSITIF DE FORMATION DE LA FOULE POUR UN MÉTIER À TISSER MÉCANIQUE, EN PARTICULIER UN MÉTIER À TISSER LES RUBANS

(30) Priorität: 28.09.2006 CH 15502006
(43) Veröffentlichungstag der Anmeldung: 17.06.2009
(73) Patentinhaber: TEXTILMA AG, 6362 Stansstad (CH)
(72) Erfinder: BORER, Silvan, 5070 Frick (CH)
(74) Vertreter: Schmauder & Partner AG Patent- & Markenanwälte VSP
(86) Internationale Anmeldenummer: PCT/CH2007/000475
(87) Internationale Veröffentlichungsnummer: WO 2008/037106

(56) Entgegenhaltungen:
- WO-A-2005/010257
- DE-U1- 29 621 008
- JP-A- 9 170 133

## Beschreibung

### Technisches Gebiet

Die Erfindung betrifft eine Fachbildevorrichtung für eine Webmaschine, insbesondere für eine Bandwebmaschine, gemäss dem Oberbegriff nach Anspruch 1.

### Stand der Technik

Fachbildevorrichtungen für Webmaschinen, die eine Schaftvorrichtung und einen Schaftrahmen aufweisen, sind aus zahlreichen Dokumenten dem Grunde nach bekannt. Aus der WO-A-98/24955 ist eine Webmaschine bekannt, bei der das beispielsweise einen Schaftrahmen aufweisende Mitnahmeteil zur Mitnahme der Kettfäden einer Webmaschine zwischen zwei Federn eingespannt ist. Dort schwingt das Mitnahmeteil und eine Haltevorrichtung ist in der Lage die Schwingung für eine bestimmte Dauer anzuhalten und so während des Schussfadeneintrags ein Webfach auszubilden. Die Haltevorrichtung aus der WO-A-98/24955 soll mit einer Steuereinheit steuerbar sein. Dabei wurden bereits Permanentmagnete vorgeschlagen, die mit Elektromagneten beeinflussbar sind.

Die Ausführung mit den beiden Federn der WO-A-98/24955 beansprucht aber einen relativ grossen Platz, wie sich auch aus den dortigen Zeichnungen ergibt. Weiterhin ist die gesteuerte Haltevorrichtung aufwändig, auch wenn sie mit Permanentmagneten realisiert ist, und zwar wegen der elektromagnetischen Einflussnahme auf die Permanentmagnete.

### Darstellung der Erfindung

Aufgabe der Erfindung ist es, eine Fachbildevorrichtung für Webmaschinen, die eine Schaftvorrichtung und einen Schaftrahmen aufweisen, zu verbessern.

Die Aufgabe wird durch eine Fachbildevorrichtung nach Anspruch 1 gelöst. Dabei haben die Massnahmen der Erfindung zunächst einmal einen sehr geringen Platzbedarf zur Folge. Die Bewegungsenergie der Schaftbewegung kann überwiegend von einer Zug/Druckfeder zur Verfügung gestellt werden. Die Zug/Druckfeder ist dabei so eingerichtet, dass sie an einer oberen Position und an einer unteren Position jeweils eine grosse potentielle Energie als Kraft zur Verfügung stellt, die den Schaft in Richtung einer Mittelposition bewegt. Die Mittelposition ist vorzugsweise dadurch gekennzeichnet, dass dort keine potentielle Energie von der Feder abgegeben wird, sondern der Schaft vielmehr eine maximale Geschwindigkeit aufweist, und dann weiter in die jeweils andere Position, also die untere bzw. die obere Position bewegt wird, wobei die Zug/Druckfeder dann die kinetische Energie des Schaftes in Form von potentieller Energie aufzunehmen vermag. Um aber eine gesteuerte Schaftbewegung und ein wahlweises Verharren an der oberen oder der unteren Position zu ermöglichen, sind an der oberen Position und an der unteren Position jeweils magnetisch wirkende Haltemittel vorgesehen, die die Schaftbewegung stoppen und den Schaft in der jeweiligen Position halten. Um nun eine gesteuerte Bewegung zu ermöglichen, ist zusätzlich ein wahlweise schaltbarer, elektrischer Linearmotor vorgesehen. Er überwindet zusammen mit der Federkraft die Haltekraft der Haltemittel und kann den Schaft so aus seiner Halteposition befreien. Grundsätzlich ist der Linearmotor also dazu bestimmt, den Schaft vom Haltemittel zu lösen und den Schaftbewegungsvorgang einzuleiten. Ferner dient das Linearantriebsmittel dazu, Energieverluste auszugleichen und die Schaftvorrichtung an wechselnde Betriebsbedingungen anzupassen. Die Steuerung der Schaftvorrichtung erfolgt ausschliesslich durch die Steuerung des Linearmotors.

Vorteilhafte Ausgestaltungen der Fachbildevorrichtung sind in den Ansprüchen 2 bis 18 beschrieben.

Vorteilhaft ist es (Anspruch 2), wenn mindestens 75% der Bewegungsenergie aus der Zug/Druckfeder entnommen wird und der Linearmotor höchstens 25% der Bewegungsenergie aufbringt.

Eine vorteilhafte Ausgestaltung der Erfindung erhält man, wenn die Haltemittel ungesteuert als Permanentmagnete ausgebildet sind, die mit Magnetgegenhaltern zusammenwirken (Anspruch 3 und 4).

Besonders vorteilhaft ist eine Ausbildung nach den Ansprüchen 5 bis 7, da durch das Eintauchen der magnetisch wirkenden Halteelemente, die vorteilhafterweise aus Eisen ausgebildet sind, in den Wirkbereich der Spulenmagnete ein direkter Kontakt vermieden wird, wodurch sich ein besonders geräuscharmer Lauf der Fachbildevorrichtung ergibt.

Vorteilhafterweise wird in einer dritten Fachstellung zwischen der Hochfach- und der Tieffachstellung keine Kraft auf den Schaftrahmen ausgeübt (Anspruch 8). In einer symmetrischen Anordnung wird dies eine Mittelfachstellung sein (Anspruch 9).

Besonders vorteilhaft in Bezug auf die Platzaufteilung und die dynamischen Eigenschaften des Systems ist es, wenn die Zug/Druckfeder als Blattfeder nach Anspruch 10 und dabei ringförmig gemäss Anspruch 11 ausgebildet ist. Es ist selbstverständlich, dass in diesem Zusammenhang ein Ring nicht als ein kreisförmiges Gebilde aufgefasst werden muss. Vielmehr sollen unter den Begriff "ringförmig" in sich geschlossene Gebilde wie runde, ovale, ellipsenförmige oder ähnlich ausgebildete Federn verstanden werden, die gegebenenfalls geeignet sind, in ihrem Innern Bauteile zum Zwecke der Platzbedarfsverringerung aufzunehmen. In einer bestimmten Ausführung nach Anspruch 12 ist es vorgesehen, dass die aufzubringende Federkraft auf zwei Blattfedern verteilt wird, die an den Enden der Schaftvorrichtung angeordnet sind. Um die Querkräfte zu eliminieren ist es - gemäss Anspruch 13 - vorteilhaft, wenn die Schaftvorrichtung bezüglich ihrer Mittelachse symmetrisch ausgebildet ist.

Eine vorteilhafte Fachbildevorrichtung weist nach Anspruch 14 mehrere, zu einem Paket angeordnete Schaftvorrichtungen auf. Aus Platzgründen ist es dabei - gemäss Anspruch 15 - besonders vorteilhaft, wenn die Zug/Druckfedern einander abwechselnd einmal oder mehrmals oben und einmal oder mehrmals unten angeordnet sind.

Bei der Ausführung mit Anschlagmagneten und Magnetgegenhaltern ist es vorteilhafter, wenn die Schaftvorrichtung einen mit dem Schaftrahmen verbundenen Trägerrahmen aufweist, der einen ortsfesten Blockteil umschliesst. Dabei sind die Anschlagmagnete und die Magnetgegenhalter am oberen bzw. am unteren Trägerrahmenteil oder auf der Ober- bzw. der Unterseite des Blockteils angeordnet (Anspruch 16). Wenn nun der Blockteil ein jeweils einstellbares Oberteil und Unterteil aufweist, können diese entsprechend der Neigung des Kettfadenverlaufes des Hochfachs bzw. des Tieffachs einstellbar sein (Anspruch 17).

Vorteilhaft ist es gemäss Anspruch 18 wenn der Linearmotor eine Flachspule aufweist, die in der Ebene des Schaftrahmens angeordnet ist.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele einer Fachbildevorrichtung für Webmaschinen mit einer Schaftvorrichtung und einem Schaftrahmen werden nachfolgend anhand der Zeichnungen näher beschrieben, dabei zeigen:
- Figur 1: den Webbereich einer Webmaschine mit einer Fachbildevorrichtung gemäss einer ersten Ausführung der vorliegenden Erfindung, in Seitenansicht;
- Figur 2: eine einzelne Schaftvorrichtung der Fachbildevorrichtung aus Figur 1 in Ansicht von vorne;
- Figur 3: ein Kraftdiagram für die Bewegungsabläufe der Schaftbewegung der Vorrichtung gemäss Figur 1 und 2;
- Figur 4: eine Fachbildevorrichtung mit einer Schaftvorrichtung gemäss einer alternativen Ausführung der vorliegenden Erfindung in perspektivischer Ansicht;
- Figur 5: eine Detaildarstellung nach Figur 4 in Vergrösserung;
- Figur 6: den Webbereich einer Webmaschine mit einer Fachbildevorrichtung gemäss einer weiteren Ausführung der vorliegenden Erfindung, in Seitenansicht; und
- Figur 7: eine einzelne Schaftvorrichtung der Fachbildevorrichtung aus Figur 6 in Ansicht von vorne.

### Wege zur Ausführung der Erfindung

Ein erstes Ausführungsbeispiel zur Durchführung der vorliegenden Erfindung ist in den Figuren 1 und 2 dargestellt.

Die Figur 1 zeigt das Schema des Webbereichs einer Webmaschine in Seitenansicht. Eine Fachbildevorrichtung mit mehreren Schaftvorrichtungen 2 dient dazu, Kettfäden 50 zu einem Webfach mit einem Hochfach und einem Tieffach zu öffnen, in das ein Schusseintragsorgan einen Schussfaden bei jedem Fachwechsel einträgt. Ein Webblatt 42 schlägt den eingetragenen Schussfaden an der Kante der hergestellten Ware an.

Wie aus Figur 2 hervorgeht, enthält jede Schaftvorrichtung 2 einen Schaftrahmen 4, mit Litzenträger 6, an denen Litzen 40 zur Führung der Kettfäden 50 angeordnet sind. Im vorliegenden Beispiel sind die Litzen 40 in vier Paketen für vier Webstellen einer Bandwebmaschine zusammengefasst. Der Schaftrahmen 4 ist über einen Schaftverbinder 8 mit einem Linearmotor 12 verbunden. In Figur 1 weist die Schaftvorrichtung 2 oben bzw. unten einen oberen, ortsfesten Anschlagmagneten 24 bzw. einen unteren, ortsfesten Anschlagmagneten 26 auf, die im angenäherten Zustand mit den jeweiligen Magnetgegenhaltern 30 bzw. 32 in Wechselwirkung stehen, welche dem bewegten Schaftrahmen 4 zugeordnet sind.

In Figur 2 ist die Schaftvorrichtung 2 von vorne dargestellt. Zusätzlich zur Darstellung in Figur 1 ist in Figur 2 eine ringförmig ausgebildete Blattfeder 14 dargestellt, die eine Schaftbewegung in vertikaler Richtung unterstützt. Ein besonderes Merkmal dieses Ausführungsbeispiels ist es, dass hier der untere Anschlagmagnet 26 innerhalb der Blattfeder 14 untergebracht und der entsprechende untere Magnetgegenhalter 32 an der Blattfeder 14 montiert ist. Der Anschlagmagnet 24 ist am Federhalter 20 montiert, der die Blattfeder hält. In diesem Ausführungsbeispiel ist der obere Magnetgegenhalter 30 am Schaftrahmen 4 angebracht, während der obere Anschlagmagnet 24 ortsfest montiert ist.

Die Schaftvorrichtung ist symmetrisch bezüglich einer Mittelinie M ausgebildet, um Querkräfte zu vermeiden.

Im Folgenden wird nun die Wirkungsweise der Fachbildungsvorrichtung gemäss dem vorstehend beschriebenen Ausführungsbeispiel beschrieben. Die Schaftrahmen 4 mit den Litzenträgern 6 werden zum Zwecke der Fachbildung angehoben bzw. abgesenkt. Als Antriebsmittel für diese Bewegung wirkt der Federantrieb, im Ausführungsbeispiel die an dem Federhalter 20 angeordnete Blattfeder 14 und der Linearmotor 12 zusammen. Der Linearmotor 12 besteht aus einer Flachspule 34 und einem oberen und einem unteren Spulenmagneten 36 und 38, die am Schaftverbinder 8 angeordnet sind. Bei der Hub- bzw. Senkbewegung wird der grösste Anteil an Energie durch den Federantrieb aufgebracht. Die Bewegung wird aber durch den Linearmotor 12 eingeleitet, wie im folgenden beschrieben wird.

Durch den oberen Anschlagmagneten 24 bzw. durch den unteren Anschlagmagneten 26 wird der Schaftrahmen 4 über den jeweiligen Magnetgegenhalter 30 bzw. 32 in der oberen bzw. in der unteren Endposition - die der Hochfachstellung bzw. der Tieffachstellung der Kettfäden eines Webfaches entsprechen - festgehalten, solange der Linearmotor 12 nicht in Betrieb ist. Dies wird dadurch erreicht, dass die als Permanentmagnete ausgebildeten Anschlagmagnete 24 und 26 eine grössere Haltekraft ausweisen, als die Rückstellkraft der Blattfeder 14 bei der Auslenkung an den Endpositionen. Es sollte darauf hingewiesen werden, dass die Haltekraft der Permanentmagnete 24 und 26 eine kurze Reichweite haben ist und daher nur in der Nähe der Magnetgegenhalter 30 bzw. 32 und damit nur in oder in der Nähe der jeweiligen Endposition überhaupt relevant ist.

Um nun den Schaftrahmen 4 in Bewegung zu setzen, um also eine Schaftbewegung von der oberen in die untere Endposition oder von der unteren in die obere Endposition einzuleiten, wird der Linearmotor 12 in Betrieb gesetzt. Die Summe der Wirkkräfte des Linearmotors 12 und der Federkraft der Blattfeder 14 im ausgelenkten Zustand, also in einer der Endpositionen, ist grösser als die Haltekraft der Permanentmagnete 24 bzw. 26.

Wenn nun die Haltekraft der Permanentmagnete 24 bzw. 26 überwunden ist, wird die Bewegung des Schaftes überwiegend durch die Federkraft der Blattfeder 14 bewirkt, der Linearmotor 12 fährt diese Bewegung mit, ohne wesentlich dazu beizutragen. Wenn die andere Endposition erreicht ist, wenn also z.B. der untere Anschlagmagnet 26 in die Wirkreichweite des unteren Magnetgegenhalters 32 gelangt, dann ist die neue Endposition erreicht und die Blattfeder 14 bleibt ausgelenkt, da die Kraft des Permanentmagnets 26 in dieser Stellung grösser ist als die Rückstellkraft der Blattfeder 14 und der Linearmotor 12 letztere nicht unterstützt.

Der Kraftverlauf der Bewegung ist im Kräftediagramm in Figur 3 gezeigt. Im hier gezeigten Ausführungsbeispiel wird die ringförmige Blattfeder 14 im linearen Bereich betrieben, so dass das Federkraftdiagramm 100 mit einer Geraden dargestellt werden kann. Die Federkraft wird von der Kettfadenkraft 106 nur unwesentlich unterstützt, so dass die Kettfadenkraft 106 hier keine Rolle spielt. Das Anschlagmagnetdiagramm 102 zeigt deutlich die kurze Reichweite der Magnetkräfte, die nur wirken, wenn sich die Anschlagmagnete 24, 26 in unmittelbarer Nähe zu den Magnetgegenhaltern 30, 32 befinden und eine Endposition eingenommen ist. Das Spulenkräftediagramm 104 des Linearmotors 12 weist in der hier beschriebenen Betriebsart eine konstante Kraft auf, die je nach Polung in die eine oder die andere Richtung weisen kann.

In den hier beschriebenen Ausführungsbeispielen ist der Linearmotor 12 so ausgebildet, dass neben der oberen Position und der unteren Position eine mittlere Position des Schaftes eingenommen werden und der Schaft aus dieser mittleren Position in die obere Position oder in die untere Position bewegt werden kann.

Diese Betriebsart hat den Zweck, dass eine Ruhestellung eingenommen werden kann, in der die Blattfeder 14 keine Kraft auf den Schaftrahmen ausübt. Die Steuerung der Schaftvorrichtung erfolgt ausschliesslich mittels des Linearmotors, der hierzu in nicht näher dargestellter Weise mit einer Steuereinheit einer Webmaschine verbunden ist.

In Figur 4 und in Figur 5 ist eine Fachbildevorrichtung gemäss einem zweiten Ausführungsbeispiel mit einer Vielzahl von nebeneinander angeordneten Schaftvorrichtungen 2₁-2₆ mit jeweils einem Schaftrahmen 4 gemäss einem bevorzugten Ausführungsbeispiel dargestellt. Von den Schaftrahmen 4 sind hier nur die Litzenträger 6 dargestellt. In der Ausführung nach Figur 4 und 5 sind die Schaftrahmen 4 oben oder unten mit Hilfe eines Schaftverbinders 8 mit einem Trägerrahmen 10 verbunden, der seinerseits mit einem Linearmotor 12 und dann weiter mit einer ringförmig ausgebildeten Blattfeder 14 bzw. 16 verbunden ist. Die unteren Blattfedern 14 sind an einem unteren, ortsfesten Fachbildeblock 18 mit einem Federhalter 20, die oberen Blattfedern 16 dagegen an einem oberen, ortsfesten Fachbildeblock 22 ebenfalls mit einem Federhalter 20 angebracht. Die Blattfedern 14 bzw. 16 wirken wiederum als Zug/Druckfedern und die Federanordnung und -einstellung ist so gewählt, dass die Schaftrahmen 4 in Ruhestellung der Federn 14, 16 sich in der Mittelfachstellung befinden.

In den Trägerrahmen 10 sind von innen jeweils die Magnetgegenhalter 30 und 32 oben und unten angebracht. Der untere Fachbildeblock 18 wie auch der obere Fachbildeblock 22 weisen am oberen bzw. am unteren Ende ein Blockteil 28 auf, an dem Anschlagmagnete 24 und 26 angebracht sind. Im vorliegenden Ausführungsbeispiel sind die Anschlagmagnete 24 und 26 in einer geneigten Ebene angeordnet. Dabei sind die Neigungen entsprechend der gewünschten Neigung des Kettfadenverlaufes des Hochfachs bzw. des Tieffachs einstellbar.

Die Linearmotoren 12 weisen jeweils elektrische Leiter 46 auf, die zu einer Anschlussplatte 48 geführt sind, über die die Linearmotoren 12 mit einer Steuereinheit verbindbar sind.

Ein weiteres Ausführungsbeispiel zur Durchführung der vorliegenden Erfindung ist in den Figuren 6 und 7 dargestellt.

Die Figur 6 zeigt das Schema des Webbereichs einer solchen Webmaschine gemäss diesem weiteren Ausführungsbeispiel in Seitenansicht. Die Fachbildevorrichtung mit den Schaftvorrichtungen 2 entspricht dem ersten Ausführungsbeispiel und wird hier nicht weiter beschrieben.

In Figur 6 weist die Schaftvorrichtung 2 oberhalb bzw. unterhalb der Flachspule 34 des Linearmotors 12 jeweils ein oberes bzw. unteres, magnetisch wirkendes Halteelement 130, 132 - im Ausführungsbeispiel aus Eisen - auf, die wechselweise in das Magnetfeld der Spulenmagnete 36 und 38 eintauchen und mit diesen obere und untere Haltemittel 130, 36; 132, 38 bilden.

Die Schaftvorrichtung ist wiederum symmetrisch bezüglich einer Mittelinie M ausgebildet, um Querkräfte zu vermeiden.

Durch die oberen Haltemittel 130, 36 bzw. durch die unteren Haltemittel 132, 38 wird der Schaftrahmen 4 wiederum in der oberen bzw. in der unteren Endposition - die der Hochfachstellung bzw. der Tieffachstellung der Kettfäden eines Webfaches entsprechen - festgehalten, solange der Linearmotor 12 nicht in Betrieb ist. Dies wird dadurch erreicht, dass die Haltemittel eine grössere Haltekraft ausweisen, als die Rückstellkraft der Blattfeder 14 bei der Auslenkung an den Endpositionen. Es sollte darauf hingewiesen werden, dass die Haltekraft der Haltemittel eine kurze Reichweite aufweisen ist und daher nur im eingetauchten Zustand und damit nur im Bereich der jeweiligen Endposition überhaupt relevant ist.

Um nun den Schaftrahmen 4 in Bewegung zu setzen, um also eine Schaftbewegung von der oberen in die untere Endposition oder von der unteren in die obere Endposition einzuleiten, wird auch in diesem Ausführungsbeispiel der Linearmotor 12 in Betrieb gesetzt. Die Summe der Wirkkräfte des Linearmotors 12 und der Federkraft der Blattfeder 14 im ausgelenkten Zustand, also in einer der Endpositionen, ist grösser als die Haltekraft der Haltemittel.

Wenn nun die Haltekraft der Haltemittel überwunden ist, wird die Bewegung des Schaftes überwiegend durch die Federkraft der Blattfeder 14 bewirkt, der Linearmotor 12 fährt diese Bewegung mit, ohne wesentlich dazu beizutragen. Wenn die andere Endposition erreicht ist, dann bleibt die Blattfeder 14 ausgelenkt, da die Haltekraft der Haltemittel in dieser Stellung grösser ist als die Rückstellkraft der Blattfeder 14 und der Linearmotor 12 letztere nicht unterstützt.

### Bezugszeichenliste

- 2: Schaftvorrichtung
- 2₁-2₆: Paket von Schaftvorrichtungen
- 4: Schaftrahmen
- 6: Litzenträger
- 8: Schaftverbinder
- 10: Trägerrahmen
- 12: Linearmotor
- 14: Blattfeder
- 16: Blattfeder
- 18: Fachbildeblock
- 20: Federhalter
- 22: Fachbildeblock
- 24: oberer Anschlagmagnet
- 26: unterer Anschlagmagnet
- 28: Blockteil
- 30: oberer Magnetgegenhalter
- 32: unterer Magnetgegenhalter
- 34: Flachspule
- 36: oberer Spulenmagnet
- 38: unterer Spulenmagnet
- 40: Litzen
- 42: Webblatt
- 44: Blattträger
- 46: elektrische Leiter
- 48: Anschlussplatte
- 50: Kettfäden
- 100: Federkraftdiagramm
- 102: Anschlagmagnetdiagramm
- 104: Spulenkraftdiagramm
- 106: Kettfadenkraftdiagramm
- 130: oberes Halteelement
- 132: unteres Halteelement
- M: Mittellinie

## Patentansprüche

1. Fachbildevorrichtung für eine Webmaschine, insbesondere für eine Bandwebmaschine, mit zumindest einer Schaftvorrichtung (2, 2₁-2₆) und einem Schaftrahmen (4), der mit einem Federantrieb (14, 16) und magnetisch wirkenden Haltemitteln (24, 26, 30, 32; 36, 38, 130, 132) verbunden ist, die der Antriebskraft des Federantriebes (14, 16) entgegengesetzt sind und den Schaftrahmen (4) in einer Hochfachstellung und in einer Tieffachstellung entgegen der Federkraft zu halten vermögen, wobei der Schaftrahmen (4) weiter mit einem Linearmotor (12) verbunden ist, durch dessen Ansteuern eine Schaftbewegung einleitbar ist, wobei die Wirkung der Haltemittel (24, 26, 30, 32; 36, 38, 130, 132) durch die Summe der Kräfte des Federantriebes (14, 16) und des Linearmotors (12) überwindbar sind, **dadurch gekennzeichnet, dass** der Federantrieb (14, 16) als Zug/Druckfeder ausgebildet ist, die so ausgelegt ist, dass bei einem Betrieb des Schaftrahmens mit der Eigenfrequenz des Federantriebs (14, 16) der grössere Teil der Bewegungsenergie aus dem Federantrieb (14, 16) gewinnbar ist.

2. Fachbildevorrichtung nach Anspruch 1, **dadurch gekennzeichnet, dass** die Zug/Druckfeder so ausgelegt ist, dass bei einem Betrieb des Schaftrahmens mit der Eigenfrequenz des Federantriebs (14, 16) mindestens 75% der Bewegungsenergie aus dem Federantrieb (14, 16) gewinnbar ist.

3. Fachbildevorrichtung nach einem der Ansprüche 1 oder 2, **dadurch gekennzeichnet, dass** die Haltemittel (24, 26, 30, 32) als ungesteuerte Haltemittel ausgebildet sind und zwei Anschlagmagnete (24, 26) umfassen, die als Permanentmagnete ausgebildet sind.

4. Fachbildevorrichtung nach Anspruch 3, **dadurch gekennzeichnet, dass** die Haltemittel (24, 26, 30, 32) weiterhin Magnetgegenhalter (30, 32) umfassen.

5. Fachbildevorrichtung nach einem der Ansprüche 1 oder 2, **dadurch gekennzeichnet, dass** die Haltemittel (36, 38, 130, 132) als ungesteuerte Haltemittel ausgebildet sind, Haltemagnete (36, 38) und magnetisch wirkende Halteelemente (130, 132) umfassen, wobei letztere in den Wirkungsbereich der Haltemagnete (36, 38) eintauchbar sind.

6. Fachbildevorrichtung nach Anspruch 5, **dadurch gekennzeichnet, dass** die Haltemagnete (36, 38) als Permanentmagnete und die magnetisch wirkenden Halteelemente (130, 132) als Eisenteile ausgebildet sind.

7. Fachbildevorrichtung nach Anspruch 5 oder 6, **dadurch gekennzeichnet, dass** die Haltemagnete (36, 38) als Spulenmagnete des Linearmotors (12) ausgebildet sind.

8. Fachbildevorrichtung nach einem der Ansprüche 1 bis 7, **dadurch gekennzeichnet, dass** in einer dritten Fachstellung des Schaftrahmens (4) zwischen der Hochfachstellung und in der Tieffachstellung keine Kraft auf den Schaftrahmen (4) ausgeübt wird.

9. Fachbildevorrichtung nach Anspruch 8, **dadurch gekennzeichnet, dass** die dritte Fachstellung eine Mittelfachstellung des Schaftrahmens (4) ausbildet.

10. Fachbildevorrichtung nach einem der Ansprüche 1 bis 9, **dadurch gekennzeichnet, dass** der Federantrieb als Blattfeder (14, 16) mit einer Antriebskraft in zwei Richtungen, bei einer Auslenkung aus der Ruhestellung der Blattfeder (14, 16) entgegengesetzt dieser Richtungen, ausgebildet ist.

11. Fachbildevorrichtung nach Anspruch 10, **dadurch gekennzeichnet, dass** die Blattfeder (14, 16) ringförmig ausgebildet ist.

12. Fachbildevorrichtung nach einem der Ansprüche 1 bis 8, **gekennzeichnet durch** eine weitere ringförmig ausgebildete Blattfeder am anderen Ende der Schaftvorrichtung.

13. Fachbildevorrichtung nach einem der Ansprüche 1 bis 12, **dadurch gekennzeichnet, dass** die Schaftvorrichtung bezüglich ihrer Mittelachse symmetrisch ausgebildet ist.

14. Fachbildevorrichtung nach einem der Ansprüche 1 bis 13, **dadurch gekennzeichnet, dass** sie mehrere, zu einem Paket angeordnete Schaftvorrichtungen (2₁-2₆) aufweist.

15. Fachbildevorrichtung nach Anspruch 14, **dadurch gekennzeichnet, dass** die Schaftvorrichtungen (2₁-2₆) einander abwechselnd so angeordnet sind, dass die Federn (14, 16) einander abwechselnd einmal oder mehrmals oben und einmal oder mehrmals unten angeordnet sind.

16. Fachbildevorrichtung nach einem der Ansprüche 3, 4 oder 8 bis 15, **dadurch gekennzeichnet, dass** die Schaftvorrichtung (2, 2₁-2₆) einen mit dem Schaftrahmen (4) verbundenen Trägerrahmen (10) aufweist, der einen ortsfesten Blockteil (28) umschliesst, wobei die Anschlagmagnete (24, 26) auf der Ober- bzw. der Unterseite des Blockteils (28) und die Magnetgegenhalter (30, 32) am oberen bzw. am unteren Trägerrahmenteil angeordnet sind.

17. Fachbildevorrichtung nach Anspruch 16, **dadurch gekennzeichnet, dass** das Blockteil (28) ein Oberteil und ein Unterteil aufweist, die entsprechend der Neigung des Kettfadenverlaufes des Hochfachs bzw. des Tieffachs einstellbar sind.

18. Fachbildevorrichtung nach einem der Ansprüche 1 bis 17, **dadurch gekennzeichnet, dass** der Linearmotor (12) eine Flachspule (34) aufweist, die in der Ebene des Schaftrahmens (4) angeordnet ist.

## Claims

1. A shedding apparatus for a weaving machine, in particular for a ribbon weaving machine, comprising at least one heddle apparatus (2, 2₁-2₆) and a heddle frame (4), which is connected to a spring drive (14, 16) and magnetically acting holding means (24, 26, 30, 32; 36, 38, 130, 132), which are opposed to the driving force of the spring drive (14, 16) and are able to hold the heddle frame (4) in an upper shed position and a lower shed position counter to the spring force, the heddle frame (4) also being connected to a linear motor (12), by the activation of which a heddle motion can be initiated, the sum of the forces of the spring drive (14, 16) and the linear motor (12) being able to overcome the action of the holding means (24, 26, 30, 32; 36, 38, 130, 132), **characterized in that** the spring drive (14, 16) is formed as a tension/compression spring which is designed such that, when the heddle frame is operated at the resonant frequency of the spring drive (14, 16), the greater part of the kinetic energy can be obtained from the spring drive (14, 16).

2. The shedding apparatus as claimed in claim 1, **characterized in that** the tension/compression spring is designed such that, when the heddle frame is operated at the resonant frequency of the spring drive (14, 16), at least 75% of the kinetic energy can be obtained from the spring drive (14, 16).

3. The shedding apparatus as claimed in either of claims 1 and 2, **characterized in that** the holding means (24, 26, 30, 32) are formed as uncontrolled holding means and comprise two stop magnets (24, 26), which are formed as permanent magnets.

4. The shedding apparatus as claimed in claim 3, **characterized in that** the holding means (24, 26, 30, 32) also comprise magnetic counter-holders (30, 32).

5. The shedding apparatus as claimed in either of claims 1 and 2, **characterized in that** the holding means (36, 38, 130, 132) are formed as uncontrolled holding means and comprise holding magnets (36, 38) and magnetically acting holding elements (130, 132), the latter being able to enter the effective range of the holding magnets (36, 38).

6. The shedding apparatus as claimed in claim 5, **characterized in that** the holding magnets (36, 38) are formed as permanent magnets and the magnetically acting holding elements (130, 132) are formed as iron parts.

7. The shedding apparatus as claimed in claim 5 or 6, **characterized in that** the holding magnets (36, 38) are formed as coil magnets of the linear motor (12).

8. The shedding apparatus as claimed in one of claims 1 to 7, **characterized in that**, in a third shed position of the heddle frame (4), between the upper shed position and the lower shed position, no force is exerted on the heddle frame (4).

9. The shedding apparatus as claimed in claim 8, **characterized in that** the third shed position forms a middle shed position of the heddle frame (4).

10. The shedding apparatus as claimed in one of claims 1 to 9, **characterized in that** the spring drive is formed as a leaf spring (14, 16) with a driving force in two directions, with a deflection from the rest position of the leaf spring (14, 16) opposed to these directions.

11. The shedding apparatus as claimed in claim 10, **characterized in that** the leaf spring (14, 16) is formed in a ring-like manner.

12. The shedding apparatus as claimed in one of claims 1 to 8, **characterized by** a further leaf spring formed in a ring-like manner at the other end of the heddle apparatus.

13. The shedding apparatus as claimed in one of claims 1 to 12, **characterized in that** the heddle apparatus is formed symmetrically with respect to its center axis.

14. The shedding apparatus as claimed in one of claims 1 to 13, **characterized in that** it has a number of heddle apparatuses (2₁-2₆) arranged in a group.

15. The shedding apparatus as claimed in claim 14, **characterized in that** the heddle apparatuses (2₁-2₆) are arranged alternating with one another such that the springs (14, 16) are arranged alternating with one another, one or more on top and one or more underneath.

16. The shedding apparatus as claimed in one of claims 3, 4 or 8 to 15, **characterized in that** the heddle apparatus (2, 2₁-2₆) has a support frame (10) that is connected to the heddle frame (4) and encloses a fixed block part (28), the stop magnets (24, 26) being arranged on the upper side and underside of the block part (28) and the magnetic counter-holders (30, 32) being arranged on the upper and lower parts of the support frame.

17. The shedding apparatus as claimed in claim 16, **characterized in that** the block part (28) has an upper part and a lower part, which can be adjusted according to the inclination of the running of the warp threads of the upper shed and the lower shed, respectively.

18. The shedding apparatus as claimed in one of claims 1 to 17, **characterized in that** the linear motor (12) has a flat coil (34), which is arranged in the plane of the heddle frame (4).

## Revendications

1. Dispositif de formation de la foule destiné à une machine à tisser en particulier à une machine à tisser les rubans comprenant au moins un dispositif de lisses (2, 2₁-2₆) et un cadre à lisses (4) qui est relié à un entraînement élastique (14, 16) et à des moyens de retenue (24, 26, 30, 32, 36, 38, 130, 132) à action magnétique qui sont opposés à la force d'entraînement de l'entraînement élastique (14, 16) et permettent de maintenir le cadre à lisses (4) dans une position de foule haute et dans une position de foule basse contre la force élastique, le cadre à lisses (4) étant en outre relié à un moteur linéaire (12) dont l'actionnement provoque un déplacement des lisses, l'action des moyens de retenue (24, 26, 30, 32, 36, 38, 130, 132) pouvant être surmontée par la somme des forces de l'entraînement élastique (14, 16) et du moteur linéaire (12),
**caractérisé en ce que**
l'entraînement élastique (14, 16) est réalisé sous la forme d'un ressort de traction / pression qui est conçu de sorte que, lors du fonctionnement du cadre à lisses avec la fréquence propre de l'entraînement élastique (14, 16) la plus grande partie de l'énergie de déplacement puisse être obtenue à partir de l'entraînement élastique (14, 16).

2. Dispositif conforme à la revendication 1,
**caractérisé en ce que**
le ressort de traction / pression est conçu de sorte que, lors du fonctionnement du cadre à lisse avec la fréquence propre de l'entraînement élastique (14, 16) au moins 75% de l'énergie de déplacement puisse être obtenue à partir de l'entraînement élastique (14, 16).

3. Dispositif conforme à l'une des revendications 1 et 2,
**caractérisé en ce que**
les moyens de retenue (24, 26, 30, 32) sont réalisés sous la forme de moyens de retenue non commandés, et comportent deux aimants de butée (24, 26) qui sont réalisés sous la forme d'aimants permanents.

4. Dispositif conforme à la revendication 3,
**caractérisé en ce que**
les moyens de retenue (24, 26, 30, 32) comportent en outre des organes de retenue antagonistes magnétiques (30, 32).

5. Dispositif conforme à l'une des revendications 1 et 2,
**caractérisé en ce que**
les moyens de retenue (36, 38, 130, 132) sont réalisés sous la forme de moyens de retenue non commandés, et renferment des aimants de retenue (36, 38) et des éléments de retenue (130, 132) à action magnétique, ces derniers pouvant être plongés dans la zone d'action des aimants de retenue (36, 38).

6. Dispositif conforme à la revendication 5,
**caractérisé en ce que**
les aimants de retenue (36, 38) sont réalisés sous la forme d'aimants permanents et les éléments de retenue (130, 132) à action magnétique sont réalisés sous la forme de pièces en fer.

7. Dispositif conforme à l'une des revendications 5 ou 6,
**caractérisé en ce que**
les aimants de retenue (36, 38) sont réalisés sous la forme d'aimants de bobine du moteur linéaire (12).

8. Dispositif conforme à l'une des revendications 1 à 7,
**caractérisé en ce que**
dans une troisième position de foule du cadre à lisses (4) située entre la position de foule haute et la position de foule basse aucune force n'est exercée sur le cadre à lisses (4).

9. Dispositif conforme à la revendication 8,
**caractérisé en ce que**
la troisième position de foule est une position de foule médiane du cadre à lisses (4).

10. Dispositif conforme à l'une des revendications 1 à 9,
**caractérisé en ce que**
l'entraînement élastique est réalisé sous la forme d'un ressort à lames (14, 16) ayant une force d'entraînement dans deux directions, lors d'une déviation à partir de la position de repos du ressort à lames (14, 16) opposée à ces directions.

11. Dispositif conforme à la revendication 10,
**caractérisé en ce que**
le ressort à lames (14, 16) est de forme annulaire.

12. Dispositif conforme à l'une des revendications 1 à 8,
**caractérisé par**
un autre ressort à lames de forme annulaire situé à l'autre extrémité du dispositif de lisses.

13. Dispositif conforme à l'une des revendications 1 à 12,
**caractérisé en ce que**
le dispositif de lisses est symétrique par rapport à son axe médian.

14. Dispositif conforme à l'une des revendications 1 à 13,
**caractérisé en ce qu'**
il comporte plusieurs dispositifs de lisses (2₁-2₆) assemblés en un paquet.

15. Dispositif conforme à la revendication 14,
**caractérisé en ce que**
les dispositifs de lisses (2₁-2₆) sont alternativement positionnés de sorte que les ressorts (14, 16) soient alternativement positionnés une fois ou plusieurs fois en position haute et une fois ou plusieurs fois en position basse.

16. Dispositif conforme à l'une des revendications 3, 4 ou 8 à 15,
**caractérisé en ce que**
le dispositif de lisses (2, 2₁-2₆) comporte un cadre support (10) relié au cadre à lisses (4) qui entoure une pièce monobloc fixe (28), les aimants de butée (24, 26) étant situés sur la face supérieure ou sur la face inférieure de la pièce monobloc (28) tandis que les organes de retenue antagonistes magnétiques (30, 32) sont situés sur la partie supérieure ou la partie inférieure du cadre support.

17. Dispositif conforme à la revendication 16,
**caractérisé en ce que**
la pièce monobloc (28) comprend une partie supérieure et une partie inférieure qui peuvent être réglées en fonction de l'inclinaison de l'extension des fils de chaine de la foule haute ou de la foule basse.

18. Dispositif conforme à l'une des revendications 1 à 17,
**caractérisé en ce que**
le moteur linéaire (12) comprend une bobine plate (34) qui est située dans le plan du cadre à lisses (4).
